# EUROPÄISCHE PATENTSCHRIFT

(11) **EP 1 783 082 B1**
(45) Veröffentlichungstag und Bekanntmachung des Hinweises auf die Patenterteilung: **06.04.2011**
(21) Anmeldenummer: 06020515.0
(22) Anmeldetag: 29.09.2006
(51) Int. Cl.: B65H 49/02, B65H 54/86, B65H 67/06, B65H 59/38

(54) **Verfahren zum Umspulen von Färbespulen auf Kreuzspulen**
Method for rewinding dye bobbins to cross-wound bobbins
Procédé pour rebobiner des bobines de teintures sur des bobines croisées

(30) Priorität: 05.11.2005 DE 102005052807
(43) Veröffentlichungstag der Anmeldung: 09.05.2007
(73) Patentinhaber: Oerlikon Textile GmbH & Co. KG, 42897 Remscheid (DE)
(72) Erfinder: Iding, Michael, 47623 Kevelaer (DE); Wedershoven, Hans-Günter, 41334 Nettetal (DE)
(74) Vertreter: Hamann, Arndt

(56) Entgegenhaltungen:
- DE-A1- 10 106 701
- JP-A- 59 116 426
- US-A- 4 805 846
- US-A- 5 184 786

## Beschreibung

Die vorliegende Erfindung betrifft ein Verfahren zum Umspulen von Färbespulen auf Kreuzspulen gemäß dem Oberbegriff des Anspruches 1 sowie eine Textilmaschine zur Herstellung von Kreuzspulen gemäß dem Oberbegriff des Anspruches 8.

Aus der EP 0 787 674 A2 ist ein Verfahren zum Umspulen von Färbespulen auf Kreuzspulen bekannt, bei dem nach dem Umspulen vorgebbare Fadenlängen von der Kreuzspule wieder entfernt werden. Dies geschieht vor dem Hintergrund, dass die innersten und äußersten Lagen von Färbespulen ungleichmäßig gefärbt sein können oder sonstige, durch den Färbeprozess bedingte nachteilige Eigenschaften aufweisen. Um zu vermeiden, dass die aufgespulten innersten und äußersten Fadenlagen der Färbespulen auf der herzustellenden Kreuzspule verbleiben, werden die von einer vorangehenden Färbespule auf die Kreuzspule aufgewickelten innersten Fadenlagen sowie die anschließend von einer nachfolgenden Färbespule aufgewickelten äußersten Fadenlagen in vorgebbarer Länge von der Kreuzspule abgespult. Der abgespulte Faden wird dabei von einer Absaugeinrichtung aufgenommen und mittels eines Reinigerschnittes vom Oberfaden der Kreuzspule getrennt. Nach dem Entfernen der vorgegebenen Fadenlänge wird der von der Kreuzspule kommende Oberfaden mit dem von der Färbespule kommenden Unterfaden durch einen Fadenverbindungsvorgang verbunden. Anschließend wird der Umspulvorgang fortgesetzt. Der Vorgang des Abspulens der jeweiligen innersten und äußersten Fadenlagen wird entsprechend für die nachfolgend umzuspulenden Färbespulen wiederholt.

Als nachteilig an diesem Verfahren erweist sich, dass stets eine größere Menge des von der Färbespule umgespulten Fadens entfernt wird. Dies geschieht unabhängig davon, von welcher Qualität die Färbung des Fadens ist. So werden die äußersten Fadenlagen der zuletzt umgespulten Färbespule entfernt, auch wenn diese im Gegensatz zu den innersten Fadenlagen der zuvor umgespulten Färbespule keine oder nur geringfügige Mängel in der Färbung aufweisen, die den Qualitätsansprüchen noch genügen würden. Dies führt zu einer Steigerung des Fadenabfalls. Zudem stellt das Abspulen der vorgebbaren Fadenlänge zur Entfernung des Fadens der innersten und äußersten Fadenlagen der Färbespulen eine Unterbrechung des Produktionsablaufes dar, wodurch die Produktivität erheblich beeinträchtigt wird.

Des Weiteren führt die angewandte Spulgeschwindigkeit bei den zu verwerfenden innersten und äußersten, sowie auch den innersten und äußersten Fadenlagen unmittelbar vorangehenden beziehungsweise nachfolgenden Fadenlagen der Färbespule zu Fadenbrüchen, da diese oftmals auf Grund von Unzulänglichkeiten im Färbeprozess miteinander verklebt sind. Die dadurch bedingte erhöhte Anzahl an Fadenbrüchen lässt Eingriffe erforderlich werden und führt ebenfalls zu einer Erhöhung des Fadenabfalls.

Aus der DE 101 06 701 A1 ist ein Verfahren zum Umspulen von Färbespulen bekannt, bei dem im Zuge des Umspulprozesses auf einer ersten Spulstelle die Fadenlagen einer Färbespule, die einwandfreies Fadenmaterial aufweisen, zu einer A-Qualitäts-Spule umgespult werden, während die färbetechnisch problematischen äußeren und inneren Fadenlagen auf einer zweiten Spulstelle zu einer B-Qualitäts-Spule umgespult werden.

Als nachteilig an diesem Verfahren erweist sich der erforderliche Realisierungsaufwand sowie die Senkung der Produktivität, da die Färbespulen zunächst an der ersten Spulstelle teilweise auf eine A-Qualitäts-Spule umgespult und anschließend auf eine zweite Spulstelle umgesetzt werden, an der die auf den Färbespulen verbleibenden Fadenlagen auf eine B-Qualitäts-Spule umgespult werden. Das heißt, dass die Zahl der zum Umspulen von Färbespulen zur Verfügung stehenden Spulstellen durch dieses Verfahren reduziert wird und zugleich die Steuerung und der Betrieb der Textilmaschine aufwändiger werden.

Der vorliegenden Erfindung liegt die Aufgabe zugrunde, ein Verfahren zum Umspulen sowie eine Textilmaschine bereitzustellen, durch die eine Erhöhung der Produktivität beim Umspulen von Färbespulen bei gleichzeitiger Verringerung des Fadenabfalls ermöglicht werden.

Diese Aufgabe wird erfindungsgemäß hinsichtlich des Verfahrens durch die kennzeichnenden Merkmale des Anspruches 1 sowie bezüglich der Textilmaschine durch die kennzeichnenden Merkmale des Anspruches 8 gelöst.

Weitere vorteilhafte Ausbildungen sind Gegenstand der Unteransprüche.

Gemäß Anspruch 1 wird vorgeschlagen, dass zu Beginn und/oder am Ende des Umspulens der von den äußeren und inneren Fadenlagen der Färbespulen umzuspulende Faden über eine definierte Länge hinweg mit einer Spulgeschwindigkeit abgespult wird, die unterhalb einer für den umzuspulenden Faden vorgesehenen Spulgeschwindigkeit liegt, wobei sich die Dauer des Umspulens mit der jeweils reduzierten Geschwindigkeit nach der Stärke der äußeren und inneren Fadenlagen richtet. Die Reduzierung der Spulgeschwindigkeit bewirkt, dass die Anzahl der Fadenbrüche, über die definierte Länge gesehen, zurückgeht. Zugleich wird dadurch die Produktivität der Textilmaschine gesteigert. Das erfindungsgemäße Verfahren wirkt sich stets vorteilhaft in der erhöhten Produktivität aus, unabhängig davon, ob, wie im Stand der Technik vorgesehen, die innersten und äußersten Fadenlagen verworfen oder durch Umspulen auf Zweitspulen verwendet werden.

Insbesondere kann die jeweilige Menge des umzuspulenden Fadens, welcher mit der reduzierten Spulgeschwindigkeit umgespult wird, voreingestellt werden. Dies erlaubt dem Bedienpersonal, die mit einer reduzierten Spulgeschwindigkeit umzuspulende Fadenlänge, basierend auf Erfahrungswerten hinsichtlich der jeweiligen Stärke der durch den Färbeprozess beeinträchtigten äußeren und/oder inneren Fadenlagen anzugeben. Die Menge des mit reduzierter Spulgeschwindigkeit umzuspulenden Fadens kann in Metern oder in Prozent der Gesamtlauflänge des von der Färbespule abzuspulenden Fadens angegeben werden.

Vorteilhafterweise kann die jeweilige Menge des umzuspulenden Fadens, welcher mit der reduzierten Spulgeschwindigkeit umgespult wird, als Spulendurchmesserbereich vorgegeben werden.

Des Weiteren kann die Größenordnung der Reduzierung der Spulgeschwindigkeit für den umzuspulenden Faden voreingestellt werden. Auch diese kann vom Bedienpersonal in Abhängigkeit von den jeweiligen Eigenschaften des umzuspulenden Fadenmateriales und den damit verbundenen Erfahrungswerten gewählt werden, um die Anzahl der Fadenbrüche zu minimieren.

Alternativ kann die reduzierte Spulgeschwindigkeit für den umzuspulenden Faden automatisch iterativ in Abhängigkeit von den Ablaufeigenschaften des umzuspulenden Fadens durch Vorgabe von Grenzwerten für die Fadenbruchhäufigkeit ermittelt werden. Somit wird kein manueller Eingriff durch Bedienpersonal erforderlich, um die mit reduzierter Spulgeschwindigkeit abzuspulende Fadenlänge sowie die reduzierte Spulgeschwindigkeit vorzugeben.

Insbesondere kann die Veränderung der Spulgeschwindigkeit über die Anfangs- und Endbereiche der Spule kontinuierlich erfolgen. Auf diese Weise kann mit Beginn des Umspulens der äußersten Fadenlagen die Spulgeschwindigkeit über die abgespulte Fadenmenge bis zum Erreichen der regulären Spulgeschwindigkeit ansteigen, die dann konstant ist. Nach dem Umspulen einer definierten Menge kann die Spulgeschwindigkeit wieder entsprechend verringert werden, sodass die verbleibenden inneren Fadenlagen mit einer abnehmenden Spulgeschwindigkeit umgespult werden. Die Spulgeschwindigkeit wird dabei bis zum Erreichen der innersten Fadenlage reduziert, bei der die Spulgeschwindigkeit am geringsten ist.

Weiterhin können die reduzierte Spulgeschwindigkeit und die Länge des mit der reduzierten Spulgeschwindigkeit umzuspulenden Fadens für eine oder mehrere Spulstellen zentral eingestellt und/oder ermittelt werden. Dies erlaubt eine schnelle Anpassung und damit flexible Auslastung der Textilmaschine, insbesondere wenn unterschiedliche Partien verarbeitet werden sollen.

Gemäß Anspruch 8 wird vorgeschlagen, dass die mindestens eine Steuervorrichtung dazu eingerichtet ist, den Verlauf der Spulgeschwindigkeit der Textilmaschine derart zu steuern, dass zu Beginn und am Ende des Umspulens der von den äußeren und inneren Fadenlagen der Färbespulen abzuspulende Faden über eine definierte Länge hinweg mit einer Spulgeschwindigkeit abgespult wird, die unterhalb einer für den umzuspulenden Faden vorgesehenen Spulgeschwindigkeit liegt, wobei sich die Dauer des Umspulens mit der jeweils reduzierten Geschwindigkeit nach der Stärke der äußeren und inneren Fadenlagen richtet.

Dabei kann die Größenordnung der Reduzierung der Spulgeschwindigkeit an der Steuervorrichtung einstellbar sein.

Weiterhin kann die Menge des mit reduzierter Spulgeschwindigkeit umzuspulenden Fadens an der Steuervorrichtung einstellbar sein.

Weitere Einzelheiten der Erfindung sind nachfolgend anhand eines in den Zeichnungen dargestellten Ausführungsbeispiels erläutert.

Es zeigen:
- Fig. 1: in Vorderansicht schematisch einen Kreuzspulautomaten, der eine Vielzahl von Spulstellen aufweist;
- Fig. 2: eine Seitenansicht einer Spulstelle eines Kreuzspulautomaten, mit einer Handhabungs- und Transporteinrichtung für Färbespulen, gemäß Schnitt II-II der Figur 1.

In Figur 1 ist in Vorderansicht schematisch eine insgesamt mit der Bezugszahl 1 gekennzeichnete Kreuzspulen herstellende Textilmaschine, im Ausführungsbeispiel ein Kreuzspulautomat, dargestellt. Der Kreuzspulautomat 1 weist zwischen seinen Endgestellen 35, 36 eine Vielzahl von Arbeitsstellen, so genannte Spulstellen 2 auf.

Auf den Spulstellen 2 werden, wie insbesondere aus Figur 2 ersichtlich, Färbespulen 4 zu Kreuzspulen 11 umgespult. Fertige, neu zu Kreuzspulen 11 umgespulte Färbespulen 4 werden mittels eines selbsttätig arbeitenden Serviceaggregates, zum Beispiel mittels eines Kreuzspulenwechslers 23, auf eine Transporteinrichtung 21 übergeben, die die Kreuzspulen 11 zu einer maschinenendseitig angeordneten (nicht dargestellten) Spulenverladestation oder dergleichen transportiert.

Ein solcher Kreuzspulautomat 1 verfügt in der Regel außerdem über eine Zentralsteuereinheit 37, die, zum Beispiel über einen Maschinenbus 40, sowohl mit den einzelnen Spulstellenrechnern 39 der Spulstellen 2 als auch mit einem Steuerungsrechner 38 des die Spulstellen 2 bedienenden Serviceaggregates 23 verbunden ist.

Die Spulstellen 2 weisen des Weiteren jeweils eine Handhabungs- und Transporteinrichtung 3 auf, die die Handhabung der relativ großen und schweren Färbespulen 4 erheblich erleichtert.
In Fig. 2 ist in Seitenansicht eine Arbeitsstelle 2 einer Kreuzspulen herstellenden Textilmaschine mit einer Handhabungs- und Transporteinrichtung 3 dargestellt. Die einzelnen Spulstellen 2 verfügen dabei über verschiedene an sich bekannte Einrichtungen, die für einen ordnungsgemäßen Spulbetrieb derartiger Spulstellen 2 notwendig sind.

In Fig. 2 ist beispielsweise mit 30 ein von einer Färbespule 4 zur Kreuzspule 11 laufender Faden, mit 12 eine Saugdüse, mit 22 ein Greiferrohr, mit 13 eine Spleißeinrichtung, mit 14 eine Fadenspanneinrichtung sowie mit 15 ein Fadenreiniger mit Fadenschneideinrichtung angedeutet. Die Fadenführungstrommel, die die Kreuzspule 11 während des Spulvorganges über Reibschluss antreibt, trägt die Bezugszahl 17. Während des Spulvorganges ist die Kreuzspule 11 in einem Spulenrahmen 18 gehalten, der um eine Achse 19 schwenkbar gelagert ist. Vorzugsweise ist unterhalb des Spulenrahmens 18, ebenfalls um die Schwenkachse 19 begrenzt drehbar, ein Schwenkblech 8 angeordnet, über das die fertige Kreuzspule 11 auf eine hinter den Spulstellen 2 angeordnete Kreuzspulen-Transporteinrichtung 21 überführt werden kann.

Die Handhabungs- und Transporteinrichtung 3 für die Färbespulen 4 weist zwei im Wesentlichen separate Transporteinheiten 5 beziehungsweise 6 auf. Die Transporteinheit 5 ist dabei vorzugsweise horizontal angeordnet, während die liftartig ausgebildete Transporteinheit 6 in etwa vertikal angeordnet ist.

Wie in Fig. 2 angedeutet, besitzt die Transporteinheit 5 einen Führungskörper 7, auf dessen Oberfläche Transportelemente 9 verschiebbar gelagert sind.

Die Verlagerung dieser Transportelemente 9 erfolgt über ein Endloszugmittel 10, das mehrere Mitnehmer 16 aufweist und mittels eines Elektromotors 20 reversierbar angetrieben ist. Bei der Ausführungsform gemäß Fig. 2 besitzt das Endloszugmittel 10 vorzugsweise fünf Mitnehmer 16, die zueinander im gleichen Abstand angeordnet sind.

Die Transportelemente 9 weisen einen Aufsteckdorn 24 zum Festlegen einer Färbespule 4 sowie an ihrer Unterseite eine Kupplungseinrichtung 25 auf. Über die Kupplungseinrichtung 25 können die Transportelemente 9 an den Mitnehmern 16 des Endloszugmittels 10 der Transporteinheit 5 festgelegt werden.

Die Transporteinheit 6 verfügt über einen zur Transporteinheit 5 im Winkel angeordneten Führungskörper 27, an dem ein Transportschlitten 28 höhenverlagerbar geführt ist. Der Transportschlitten 28 ist dabei vorzugsweise über eine Gewindespindel 29, an die ein reversierbarer E-Motor, beispielsweise ein Schrittmotor 26, angeschlossen ist, entlang des Führungskörpers 27 zwischen der Aufsteckposition I und der Übergabeposition II verfahrbar.

In dem in Fig. 2 angedeuteten Ausführungsbeispiel weisen die umzuspulenden Färbespulen 4 drei Bereiche auf. Die äußeren Fadenlagen 31, die inneren Fadenlagen 32 und der Kernbereich 33 der Färbespule 4.

Die Steuerung der Spulstellen 2 erfolgt jeweils durch den Spulstellenrechner 39, der für jede Spulstelle 2 vorhanden ist und/oder über die übergeordnete, an dem Kreuzspulenautomaten 1 angeordnete Zentralsteuereinheit 37, die mit den einzelnen Spulstellenrechnern 39 der jeweiligen Spulstellen 2 über den Maschinenbus 40 in Wirkverbindung steht.

Die Spulstellenrechner 39 beziehungsweise die Zentralsteuereinheit 37 ermöglichen die individuelle Vorgabe einer regulären Umspulgeschwindigkeit, mit der der Faden 30 von der Färbespule 4 auf die Kreuzspule 11 umgespult wird. Die Vorgabe der regulären Umspulgeschwindigkeit erfolgt dabei in Abhängigkeit von den Eigenschaften des umzuspulenden Fadenmaterials, wie beispielsweise der Festigkeit.

Erfindungsgemäß ist vorgesehen, dass zu Beginn und am Ende des Abspulens von der Färbespule 4 die äußeren und inneren Fadenlagen 31, 32 mit einer gegenüber der regulären Umspulgeschwindigkeit reduzierten Spulgeschwindigkeit abgespult und auf die neu herzustellende Kreuzspule 11 aufgespult werden. Da der Faden 30 der äußeren beziehungsweise inneren Fadenlagen 31, 32, die bedingt durch den Färbeprozess verklebt sind, verstärkt zu Fadenbrüchen neigen, deren Häufigkeit mit zunehmender Umspulgeschwindigkeit zunimmt, wird die Spulgeschwindigkeit erfindungsgemäß reduziert. Die Dauer des Umspulens mit der jeweils reduzierten Spulgeschwindigkeit richtet sich dabei nach der Stärke der äußeren und inneren Fadenlagen 31, 32 der Färbespule 4, in denen es auf Grund des Färbevorganges zum Verkleben der äußeren und inneren Fadenlagen 31, 32 kommt.

Hierzu wird die Menge des Fadens 30, der die äußeren und inneren Fadenlagen 31, 32 ausbildet, an den Spulstellenrechnern 39 beziehungsweise der Zentralsteuereinheit 37 vorgegeben. Die Menge der äußeren und inneren Fadenlagen 31, 32 können beispielsweise jeweils als Durchmesserbereich der Färbespule 4 oder als absoluter Wert in Metern beziehungsweise als relativer Wert in Prozent der Gesamtlänge des auf der Färbespule 4 befindlichen Fadens 30 vorgegeben werden. Während des Umspulens der äußeren Fadenlagen 31 wird die Spulgeschwindigkeit kontinuierlich auf den regulären Wert erhöht. Mit dem Erreichen einer vorgebbaren Umspullänge, nach deren Umspulen sich eine definierte Restfadenmenge auf der Färbespule 4 befindet, wird die Spulgeschwindigkeit wiederum kontinuierlich auf einen vorgebbaren Wert reduziert, um die inneren Fadenlagen 32 der Färbespule 4 ebenfalls mit der reduzierten Umspulgeschwindigkeit von dieser abzuspulen.

Die Größenordnung der Reduzierung der Spulgeschwindigkeit ist ebenfalls an den Spulstellenrechnern 39 beziehungsweise der Zentralsteuereinheit 37 vorgebbar. Die zentrale Einstellung der Reduzierung der Spulgeschwindigkeit ermöglicht eine schnelle Anpassung und damit flexible Auslastung des Kreuzspulautomaten 1, wobei es dem Bedienpersonal durch die individuelle Einstellmöglichkeit am jeweiligen Spulstellenrechner 39 ermöglicht wird, in Einzelfällen die jeweilige Spulstellen 2 von den zentral vorgegebenen Einstellungen abweichend mit einer reduzierten Spulgeschwindigkeit zu betreiben beziehungsweise die Menge des Fadens 30, der mit reduzierter Spulgeschwindigkeit umgespult wird, vorzugeben.

Alternativ wird anstelle der Vorgabe der reduzierten Spulgeschwindigkeit an der Zentralsteuereinheit 37 diese automatisch iterativ in Abhängigkeit von den Ablaufeigenschaften des umzuspulenden Fadens 30 ermittelt. Hierzu kann ein Grenzwert für die Fadenbruchhäufigkeit voreingestellt werden. Das Überschreiten des Grenzwertes innerhalb einer definierten Zeitspanne beziehungsweise bezogen auf eine definierte umgespulte Fadenmenge führt dazu, dass die Spulgeschwindigkeit für die nachfolgend umzuspulenden Färbespulen 4 durch eine weitere Reduzierung angepasst wird, um den Grenzwert einzuhalten.

Entsprechend kann die reduzierte Spulgeschwindigkeit für die nachfolgenden Färbespulen 4 erhöht werden, solange der Grenzwert nicht überschritten wird. Somit lässt sich die Produktivität des Kreuzspulautomaten 1 optimieren.

## Patentansprüche

1. Verfahren zum Umspulen von Färbespulen (4) auf Kreuzspulen (11) auf einer eine Mehrzahl von Spulstellen (2) aufweisenden Textilmaschine, wobei die Färbespulen drei Bereiche aufweisen, äußere Fadenlagen (31), innere Fadenlagen (32) und einen Kernbereich (33)
**dadurch gekennzeichnet,**
**dass** zu Beginn und/oder am Ende des Umspulens der von den Färbespulen (4) abzuspulende Faden (30) über eine definierte Länge hinweg mit einer Spulgeschwindigkeit abgespult wird, die unterhalb einer für den umzuspulenden Faden (30) vorgesehenen Spulgeschwindigkeit liegt, wobei sich die Dauer des Umspulens mit der jeweils reduzierten Geschwindigkeit nach der Stärke der durch den Färbeprozess beeinträchtigten äußeren und inneren Fadenlagen (31, 32) richtet.

2. Verfahren nach Anspruch 1, **dadurch gekennzeichnet, dass** die Menge des mit reduzierter Spulgeschwindigkeit umzuspulenden Fadens (30) jeweils voreingestellt wird.

3. Verfahren nach einem der Ansprüche 1 oder 2, **dadurch gekennzeichnet, dass** die jeweilige Menge des umzuspulenden Fadens (30), welcher mit der reduzierten Spulgeschwindigkeit umgespult wird, als Spulendurchmesser vorgegeben wird.

4. Verfahren nach einem der Ansprüche 1 bis 3, **dadurch gekennzeichnet, dass** die reduzierte Spulgeschwindigkeit für den umzuspulenden Faden (30) voreingestellt wird.

5. Verfahren nach einem der Ansprüche 1 bis 3, **dadurch gekennzeichnet, dass** die reduzierte Spulgeschwindigkeit für den umzuspulenden Faden (30) automatisch iterativ in Abhängigkeit von den Ablaufeigenschaften des umzuspulenden Fadens (30) durch Vorgabe von Grenzwerten für die Fadenbruchhäufigkeit ermittelt wird.

6. Verfahren nach einem der Ansprüche 1 bis 5, **dadurch gekennzeichnet, dass** die Veränderung der Spulgeschwindigkeit über die Anfangs- und Endbereiche der Spule kontinuierlich erfolgt.

7. Verfahren nach einem der Ansprüche 1 bis 6, **dadurch gekennzeichnet, dass** die reduzierte Spulgeschwindigkeit und die Länge des mit der reduzierten Spulgeschwindigkeit umzuspulenden Fadens (30) für eine oder mehrere Spulstellen (2) zentral eingestellt und/oder ermittelt werden.

8. Textilmaschine mit einer Vielzahl von Arbeitsstellen zur Herstellung von Kreuzspulen durch Umspulen von Färbespulen die drei Bereiche aufweisen, äußere Fadenlagen (31), innere Fadenlagen (32) und einen Kernbereich (33), zur Durchführung des Verfahrens nach einem der Ansprüche 1 bis 7, umfassend mindestens eine Steuervorrichtung (37, 39), **dadurch gekennzeichnet, dass** die mindestens eine Steuereinrichtung (37, 39) dazu eingerichtet ist, den Verlauf der Spulgeschwindigkeit derart zu steuern, dass zu Beginn und am Ende des Umspulens der von den der Färbespulen (4) abzuspulende Faden (30) über eine definierte Länge hinweg mit einer Spulgeschwindigkeit abgespult wird, die unterhalb einer für den umzuspulenden Faden (30) vorgesehenen Spulgeschwindigkeit liegt, wobei sich die Dauer des Umspulens mit der jeweils reduzierten Geschwindigkeit nach der Stärke der durch den Färbeprozess beeinträchtigten äußeren und inneren Fadenlagen (31, 32) richtet.

9. Textilmaschine nach Anspruch 8, **dadurch gekennzeichnet, dass** die Größenordnung der Reduzierung der Spulgeschwindigkeit an der mindestens einen Steuereinrichtung (37, 39) einstellbar ist.

10. Textilmaschine nach einem der Ansprüche 8 oder 9, **dadurch gekennzeichnet, dass** die Menge des mit reduzierter Spulgeschwindigkeit umzuspulenden Fadens (30) an der mindestens einen Steuervorrichtung (37, 39) einstellbar ist.

## Claims

1. Method for rewinding dye bobbins (4) onto cross-wound bobbins (11) on a textile machine having a plurality of winding heads (2), wherein the dye bobbins have three sections, outer thread layers (31), inner thread layers (32) and a core section (33)
**characterised in that**
at the beginning and/or at the end of the rewinding the thread (30) to be unwound from the dye bobbins (4) is unwound over a defined length at a winding speed, which is below a winding speed provided for the thread (30) to be unwound, wherein the duration of the rewinding with the respectively reduced speed conforms to the thickness of the outer and inner thread layers (31, 32) affected by the dyeing process.

2. Method according to claim 1, **characterised in that** the quantity of the thread (30) to be rewound at a reduced winding speed is preadjusted in each case.

3. Method according to either of claims 1 or 2, **characterised in that** the respective quantity of the thread (30) to be rewound, which is rewound at the reduced winding speed, is preset as the bobbin diameter.

4. Method according to any one of claims 1 to 3, **characterised in that** the reduced winding speed for the thread (30) to be rewound is preadjusted.

5. Method according to any one of claims 1 to 3, **characterised in that** the reduced winding speed for the thread (30) to be rewound is automatically iteratively determined as a function of the run-off properties of the thread (30) to be rewound by presetting limit values for the frequency of thread breakage.

6. Method according to any one of claims 1 to 5, **characterised in that** the winding speed is continuously changed over the beginning and end sections of the bobbin.

7. Method according to any one of claims 1 to 6, **characterised in that** the reduced winding speed and the length of the thread (30) to be rewound at the reduced winding speed are centrally adjusted and/or determined for one or more winding heads (2).

8. Textile machine with a plurality of workstations for producing cross-wound bobbins by rewinding dye bobbins which have three sections, outer thread layers (31), inner thread layers (32) and a core section (33) for performing the method according to one of claims 1 to 7, comprising at least one control device (37, 39), **characterised in that** the at least one control device (37, 39) is set up to control the course of the winding speed in such a way that at the beginning and at the end of rewinding, the thread (30) to be unwound from the dye bobbins (4) is unwound over a defined length at a winding speed, which is below a winding speed provided for the thread (30) to be rewound, wherein the duration of the rewinding at the respectively reduced speed conforms to the thickness of the outer and inner thread layers (31, 32) affected by the dyeing process.

9. Textile machine according to claim 8, **characterised in that** the order of magnitude of the reduction of the winding speed can be adjusted on the at least one control device (37, 39).

10. Textile machine according to either of claims 8 or 9, **characterised in that** the quantity of the thread (30) to be rewound at a reduced winding speed can be adjusted on the at least one control device (37, 39).

## Revendications

1. Procédé de rembobinage de bobines teintes (4) sur des bobines croisées (11), sur une machine textile équipée d'une pluralité de postes de bobinage (2), lesdites bobines teintes comprenant trois zones matérialisées par des couches de fil extérieures (31), des couches de fil intérieures (32) et une région (33) formant noyau,
**caractérisé par le fait**
**que**, au début et/ou à la fin du rembobinage, le fil (30) devant être dévidé des bobines teintes (4) est dévidé sur une longueur bien définie, avec une vitesse d'enroulement inférieure à une vitesse d'enroulement prévue pour le fil (30) à rembobiner, la durée du rembobinage, à la vitesse respectivement réduite, étant tributaire de l'épaisseur des couches de fil extérieures et intérieures (31, 32) affectées négativement par le processus de teinture.

2. Procédé selon la revendication 1, **caractérisé par le fait que** la quantité du fil (30), devant être rembobiné avec vitesse d'enroulement réduite, est à chaque fois préréglée.

3. Procédé selon l'une des revendications 1 ou 2, **caractérisé par le fait que** la quantité considérée du fil (30) à rembobiner, qui est rembobiné à la vitesse d'enroulement réduite, est préétablie en tant que diamètre de bobine.

4. Procédé selon l'une des revendications 1 à 3, **caractérisé par le fait que** la vitesse d'enroulement réduite est préréglée pour le fil (30) à rembobiner.

5. Procédé selon l'une des revendications 1 à 3, **caractérisé par le fait que** la vitesse d'enroulement réduite est déterminée automatiquement en mode itératif, pour le fil (30) à rembobiner, en fonction des propriétés de défilement dudit fil (30) à rembobiner, par prédétermination de valeurs limites relatives à la fréquence de cassures de fil.

6. Procédé selon l'une des revendications 1 à 5, **caractérisé par le fait que** la variation de la vitesse d'enroulement s'opère en continu sur les régions initiale et terminale de la bobine.

7. Procédé selon l'une des revendications 1 à 6, **caractérisé par le fait que** la vitesse d'enroulement réduite, et la longueur du fil (30) devant être rembobiné à la vitesse d'enroulement réduite, sont réglées et/ou déterminées en mode centralisé pour un ou plusieurs poste(s) de bobinage (2).

8. Machine textile pour la mise en oeuvre du procédé selon l'une des revendications 1 à 7, équipée d'une multiplicité de postes de travail en vue de produire des bobines croisées par rembobinage de bobines teintes munies de trois zones matérialisées par des couches de fil extérieures (31), des couches de fil intérieures (32) et une région (33) formant noyau, comprenant au moins un dispositif de commande (37, 39), **caractérisée par le fait que** le dispositif de commande (37, 39), prévu au minimum, est conçu pour commander le profil de la vitesse d'enroulement de façon telle que, au début et à la fin du rembobinage, le fil (30) devant être dévidé des bobines teintes (4) soit dévidé sur une longueur bien définie, avec une vitesse d'enroulement inférieure à une vitesse d'enroulement prévue pour le fil (30) à rembobiner, la durée du rembobinage, à la vitesse respectivement réduite, étant tributaire de l'épaisseur des couches de fil extérieures et intérieures (31, 32) affectées négativement par le processus de teinture.

9. Machine textile selon la revendication 8, **caractérisée par le fait que** l'ordre de grandeur de la réduction de la vitesse d'enroulement peut être réglé sur le dispositif de commande (37, 39) prévu au minimum.

10. Machine textile selon l'une des revendications 8 ou 9, **caractérisée par le fait que** la quantité du fil (30), devant être rembobiné avec vitesse d'enroulement réduite, peut être réglée sur le dispositif de commande (37, 39) prévu au minimum.
